# EUROPÄISCHE PATENTSCHRIFT

(11) **EP 4 048 526 B1**
(45) Veröffentlichungstag und Bekanntmachung des Hinweises auf die Patenterteilung: **21.08.2024**
(21) Anmeldenummer: 20797025.2
(22) Anmeldetag: 16.10.2020
(51) Int. Cl.: B42D 25/382

(54) **SICHERHEITSELEMENT MIT MASCHINENLESBAREM IR-CODE**
SECURITY ELEMENT WITH MASCHINE READABLE IR-CODE
ELEMENT DE SECURITE AVEC UN CODAGE A IR LISIBLE PAR MACHINE

(30) Priorität: 24.10.2019 DE 102019007417
(43) Veröffentlichungstag der Anmeldung: 31.08.2022
(73) Patentinhaber: Giesecke+Devrient Currency Technology GmbH, 81677 München (DE)
(72) Erfinder: BICHLMEIER, Stefan, 85521 Riemerling (DE); PFEIFFER, Matthias, 81675 München (DE); HAMPP, Gerhard, 81476 München (DE)
(74) Vertreter: Giesecke+Devrient IP
(86) Internationale Anmeldenummer: PCT/EP2020/025457
(87) Internationale Veröffentlichungsnummer: WO 2021/078406

(56) Entgegenhaltungen:
- EP-A1- 2 977 935
- EP-A1- 3 459 756
- AT-B- 413 805
- DE-A1- 19 907 697
- JP-A- 2012 022 381
- US-A- 4 044 231
- US-A1- 2005 067 489
- US-A1- 2018 229 536

## Beschreibung

Die Erfindung betrifft ein Sicherheitselement mit einem optisch variablen Sicherheitsmerkmal und einem maschinenlesbaren Sicherheitsmerkmal, die übereinander angeordnet sind, wobei das Sicherheitselement im Bereich des sichtbaren Lichts mindestens in Teilbereichen transparent oder transluzent ist und das maschinenlesbare Sicherheitsmerkmal einen Code bildet, sowie ein Wertdokument, welches das Sicherheitselement aufweist.

Wertdokumente werden mit Sicherheitselementen ausgestattet, die eine Überprüfung der Echtheit des Wertdokuments erlauben und als Fälschungsschutz dienen. Unter Wertdokumenten sind insbesondere Banknoten, Aktien, Ausweisdokumente, Kreditkarten, Urkunden, Versichertenkarten und allgemein fälschungsgefährdete Dokumente, beispielsweise auch Produktsicherungselemente wie Etiketten und Verpackungen für hochwertige Produkte zu verstehen. Der Begriff "Wertdokument", wie er hierin verwendet wird, umfasst dabei nicht nur fertiggestellte, umlauffähige Wertdokumente, sondern auch Vorstufen der Wertdokumente wie Sicherheitspapiere, die nicht alle Merkmale eines umlauffähigen Wertdokuments besitzen, beispielsweise auch Sicherheitspapiere in Bogen- oder Rollenform.

Sicherheitselemente haben im Allgemeinen die Form von Fäden, Streifen oder Patches, die auf ein Wertdokument aufgebracht oder in ein Wertdokument zumindest teilweise eingebracht werden, wie beispielsweise Fenstersicherheitsfäden und Pendelsicherheitsfäden, oder die verwendet werden, um durchgehende Öffnungen in einem Wertdokument abzudecken. Sicherheitselemente können auch selbst ein Wertdokument darstellen, beispielsweise eine Polymerbanknote.

Sicherheitselemente weisen ein oder mehrere Sicherheitsmerkmale auf, d.h. Komponenten mit visuell und/oder maschinell überprüfbaren Eigenschaften, anhand derer die Echtheit eines Dokuments oder eines sonstigen Gegenstands festgestellt werden kann.

Von zunehmender Bedeutung sind Sicherheitsmerkmale mit optisch variablen Eigenschaften, d.h. das Erscheinungsbild des Sicherheitsmerkmals variiert je nach Betrachtungswinkel. Bei kontinuierlicher Veränderung des Betrachtungswinkels entsteht ein Bewegungseffekt. Optisch variable Sicherheitsmerkmale gelten als sehr fälschungssicher, da die Bewegungseffekte nicht durch übliche Druckprozesse erzeugt werden können und beim Fotokopieren eines Sicherheitselements nicht "mitkopiert" werden können. Beispiele für optisch variable Sicherheitsmerkmale sind mikrooptische Sicherheitsmerkmale wie Moire-Magnifier, Hologramme und Dünnschichtelemente.

Die Echtheit von Wertdokumenten sollte nicht nur visuell, sondern auch maschinell prüfbar sein. Maschinelle Prüfbarkeit bietet ein hohes Sicherheitsniveau und ist in vielen Fällen auch zwingend erforderlich, beispielweise bei der Banknotenbearbeitung. Geräte wie automatische Zählmaschinen und Verkaufsautomaten müssen Denominationen erkennen und die Echtheit einer Banknote überprüfen können.

Bisher wurden zur maschinellen Echtheitsprüfung typischerweise magnetische Sicherheitsmerkmale verwendet. Magnetische Materialien sind jedoch mit dem Nachteil behaftet, dass sie eine starke Eigenfarbe aufweisen, weshalb sie sowohl im Auflicht als auch im Durchlicht gut sichtbar sind. Daher können sie das Erscheinungsbild anderer Sicherheitsmerkmale beeinträchtigen. Insbesondere bei optisch variablen Sicherheitsmerkmalen und im Durchlicht zu betrachtenden Sicherheitsmerkmalen wirken sie sich sehr störend aus. Andererseits können auch Materialien anderer Sicherheitsmerkmale, beispielsweise Metallisierungen von Hologrammen, mit magnetischen Sicherheitsmerkmalen wechselwirken bzw. deren Lesbarkeit beeinträchtigen.

Die DE 199 07 697 A1 beschreibt ein Wertdokument mit einem Sicherheitselement, das ein optisch variables Material aufweist, das bei unterschiedlichen Betrachtungswinkeln unterschiedliche Farbeindrücke vermittelt, wobei das Sicherheitselement zusätzlich wenigstens einen maschinenlesbaren Merkmalstoff aufweist, der den visuell sichtbaren optisch variablen Effekt des optisch variablen Materials nicht beeinträchtigt. Der maschinenlesbare Merkmalstoff ist z.B. ein außerhalb des visuellen Spektralbereichs lumineszierender Stoff.

Die US 2018/229536 A1 beschreibt eine maschinenlesbare optische Sicherheitsvorrichtung (OSD), umfassend eine optische Sicherheitsvorrichtung; und eine maschinenlesbare Komponente (Mr-Komponente), die mit der OSD gekoppelt ist und eine charakteristische maschinenlesbare Signatur (Mr-Signatur) auf die OSD überträgt; wobei die Mr-Signatur mindestens zwei maschinenlesbare Signale (Mr-Signal) innerhalb des unsichtbaren Spektralbereichs zeigt; wobei die OSD transparent oder durchscheinend ist; und wobei die Mr-Signatur durch die OSD von einem Signaturdetektor lesbar ist; wobei die Mr-Komponente eine IR-Komponente ist und die IR-Komponente als Farbsatz bereitgestellt wird, der Folgendes umfasst: einen ersten Tintensatz, der einen IR-Taggant mit einem ersten Mr-Signal und einen schwarzen, gelben oder magentafarbenen Farbstoff enthält; und einen zweiten Tintensatz, der ein Pigment mit einem zweiten Mr-Signal enthält; wobei das erste Mr-Signal und das zweite Mr-Signal im Wesentlichen identisch sind; und wobei der Tintensatz mindestens zwei verschiedenfarbige Tinten enthält.

Die AT 413 805 B beschreibt ein Sicherheitsdokument, welches in einem ersten Bereich ein erstes mit einem ersten technischen Hilfsmittel detektierbares Sicherheitsmerkmal, insbesondere ein Level-2 Sicherheitsmerkmal, und ein zweites ohne technisches Hilfsmittel detektierbares Sicherheitsmerkmal aufweist, insbesondere ein Level-1 Sicherheitsmerkmal, welches vorzugsweise optisch variable und/oder irisierende Pigmente umfasst, wobei das erste Sicherheitsmerkmal und das zweite Sicherheitsmerkmal zumindest teilweise übereinander liegend angeordnet sind, wobei die geometrische Form des ersten Sicherheitsmerkmals von jener des zweiten Sicherheitsmerkmals abweicht, wobei das erste Sicherheitsmerkmal eine erste Farbe und eine zweite Farbe umfasst, wobei die erste Farbe und die zweite Farbe bei Beleuchtung mit sichtbarem Licht einem Betrachter identisch erscheinen und bei Beleuchtung mit infrarotem Licht und/oder ultraviolettem Licht einem Betrachter unterscheidbar erscheinen.

Es besteht Bedarf an einem Sicherheitselement, das einen hohen Grad an Fälschungssicherheit aufweist und sowohl visuell als auch maschinell auf Echtheit geprüft werden kann.

Insbesondere besteht Bedarf an einem Sicherheitselement, das sowohl ein Sicherheitsmerkmal mit optisch variablen Eigenschaften als auch ein Sicherheitsmerkmal, das einen maschinell lesbaren Code bildet, aufweist.

Das optisch variable Sicherheitsmerkmal und das maschinell lesbare Sicherheitsmerkmal sollten einander nicht störend beeinflussen, d.h. es sollten weder das visuelle Erscheinungsbild und die visuellen Effekte des optisch variablen Sicherheitsmerkmals durch das maschinell lesbare Sicherheitsmerkmal beeinträchtigt werden, noch sollte die Auslesbarkeit des maschinell lesbaren Codes durch das visuell prüfbare Sicherheitsmerkmal gestört werden.

Die Erfindung befriedigt diesen Bedarf durch ein maschinenlesbares Sicherheitsmerkmal, das einen Code mithilfe von mindestens zwei voneinander verschiedenen IR-Substanzen bildet, die auf definierte Weise in dem Sicherheitselement angeordnet sind. Unter zwei verschiedenen IR-Substanzen sind zwei Substanzen zu verstehen, die in verschiedenen IR-Wellenlängenbereichen absorbieren.

Die vorliegende Erfindung stellt ein Sicherheitselement gemäß Anspruch 1 bereit.

Die erste IR-Substanz befindet sich in einem ersten Flächenbereich des Sicherheitselements, und die zweite IR-Substanz befindet sich in einem zweiten Flächenbereich des Sicherheitselements, wobei der erste Flächenbereich und der zweite Flächenbereich nicht identisch sind. Die Flächenbereiche können jeweils in Teilbereiche unterteilt sein, wobei sich in einzelnen Teilbereichen sowohl erste IR-Substanz als auch zweite IR-Substanz befinden kann.

Die Unterscheidung in eine erste und eine zweite IR-Substanz, einen ersten und einen zweiten IR-Wellenlängenbereich, und in einen ersten und einen zweiten Flächenbereich ist willkürlich und im Sinne von "ein(e)" bzw. "ein(e) andere(r)" zu verstehen.

Ebenso sind Begriffe wie "ein" und "eine" im Sinne von "mindestens ein" bzw. "mindestens eine" zu verstehen.

Als transparent für sichtbares Licht gilt ein Sicherheitselement, wenn für einen Betrachter erkennbar ist, was sich hinter dem Sicherheitselement befindet. Sicherheitselemente bzw. Bereiche von Sicherheitselementen, die zwar Licht hindurchlassen, aber keine Gegenstände dahinter erkennen lassen, werden als transluzent betrachtet.

Die vorliegende Erfindung ermöglicht eine Multicodierung, die erzielt wird durch die Verwendung von mehr als einer IR-Substanz in Kombination mit Anordnungsvarianten der mehr als einen IR-Substanz.

Jede der verwendeten mindestens zwei IR-Substanzen erzeugt eine charakteristische IR-Signatur, d.h. ein Absorptionsspektrum, das zur eindeutigen Charakterisierung der betreffenden IR-Substanz herangezogen werden kann. Ausgewertet werden können beispielsweise die Wellenlängen von Absorptionsmaxima und/ oder Absorptionsminima, die Breite der Absorptionsmaxima und/ oder Absorptionsminima, die Steigung oder die Änderung der Steigung eines Spektrums, sowie bei mehreren Absorptionsmaxima bzw. Absorptionsminima deren Abstand voneinander und/oder deren relative Höhe zueinander.

Zudem können die mindestens zwei IR-Substanzen auf vielfältige Art und Weise über die Fläche des Sicherheitselements und insbesondere über den Bereich des Sicherheitselements, in dem sich das optisch variable Sicherheitsmerkmal befindet, verteilt werden. Beispielhafte Anordnungsvarianten sind eine Verteilung der IR-Substanzen dergestalt, dass sich Bereiche mit IR-Substanz und Bereiche ohne IR-Substanz ergeben, wobei die Bereiche mit IR-Substanz zumindest zum Teil verschiedene IR-Substanzen aufweisen; eine Verteilung dergestalt, dass die Bereiche mit IR-Substanz voneinander getrennt sind oder einander überlappen; eine Verteilung dergestalt, dass jeder Bereich mit IR-Substanz jeweils nur eine IR-Substanz oder ein Gemisch von IR-Substanzen enthält; eine Verteilung dergestalt, dass die Bereiche mit IR-Substanz verschiedene Konzentrationen an IR-Substanz aufweisen, entweder innerhalb eines einzigen Bereichs oder von Bereich zu Bereich variierend; sowie eine Kombination der genannten Anordnungsvarianten. Alternativ oder zusätzlich kann die IR-Signatur eines oder mehrerer Bereiche mit IR-Substanz durch Maßnahmen wie ein teilweises oder vollständiges Überdrucken mit einer nicht IR-durchlässigen Schicht und/oder durch Mischen der IR-Substanz(en) mit IR-absorbierenden Stoffen verändert werden.

Für die Zwecke der vorliegenden Erfindung geeignete IR-Substanzen müssen bestimmte Anforderungen erfüllen.

Einerseits müssen die verwendeten Kombinationen von IR-Substanzen so aufeinander abgestimmt werden, dass sie maschinell voneinander unterscheidbar sind. Andererseits sollte jede der verwendeten IR-Substanzen bevorzugt eine Reihe von Anforderungen erfüllen. Dazu gehört in erster Linie, dass die Anwesenheit der IR-Substanz die Wahrnehmbarkeit des optisch variablen Sicherheitsmerkmals nicht stören sollte. Daher sollten die verwendeten IR-Substanzen im sichtbaren Wellenlängenbereich (im Wellenlängenbereich von 400 nm bis 700 nm) transparent sein. Eine ausreichende Transparenz liegt dann vor, wenn der CIE (1976)-Helligkeitswert bei diffuser Reflexion (L*) höher als 70 ist (gemessen am reinen IR-Substanzpulver). Bevorzugt ist der Wert höher als 80.

Aus Gründen einer guten Detektierbarkeit ist es bevorzugt, dass die IR-Substanzen im IR-Bereich (im Wellenlängenbereich von größer als 700 nm bis 2500 nm) möglichst stark absorbieren. Besonders wünschenswert ist eine starke Absorption im nahen Infrarotbereich (NIR-Bereich), d.h. im Wellenlängenbereich von größer als 700 nm bis 1100 nm. Dieser Bereich ist gut zugänglich mit Silizium-Fotodetektoren, die bis zu einer Wellenlänge von 1100 nm empfindlich sind.

Ferner sind IR-Substanzen mit breitbandiger Absorption im IR-Bereich bevorzugt gegenüber IR-Substanzen mit schmalbandiger Absorption. Der Grund dafür ist, dass es im IR-Bereich keinen dem CIELAB-Standard vergleichbaren IR-Farbstandard gibt. Daher können die Werte, die mit verschiedenen Detektoren für eine bestimmte Absorption einer IR-Substanz gemessen werden, variieren. Die Abweichungen fallen bei eher breitbandigen Absorptionen nicht ins Gewicht, sind bei sehr schmalbandigen Absorptionen jedoch auffallend und könnten zu einer falschen Bewertung der mit unterschiedlichen Detektoren gemessenen Messwerte führen.

Beispiele für geeignete IR-Substanzen sind in der Druckschrift WO2007/060133 A1 angegeben. Insbesondere geeignet sind Eisen (II)- und Kupfer (II)-Verbindungen mit einem Fe2+-Ion oder einem Cu2+-Ion in einer geeigneten chemischen Umgebung, wobei eine geeignete chemische Umgebung beispielsweise ein Phosphation oder ein Polyphosphation oder, allgemeiner, eine Phosphor und Sauerstoff enthaltende Gruppe ist. Diese breitbandig im NIR-Bereich (700 nm bis 1100 nm) absorbierenden IR-Substanzen sind im sichtbaren Bereich (400 nm bis 700 nm) des elektromagnetischen Spektrums transparent, wobei sie höchstens eine leicht gelbliche oder bläuliche Tönung aufweisen.

Besonders bevorzugt sind Pigmente der von der Firma SICPA (SICPA SA, Ave de Florian 41,1008 Prilly, Schweiz) unter dem Handelsnamen SICPATALK vertriebenen Drucktinten. Diese Drucktinten haben sich als besonders gut geeignet für die Zwecke der vorliegenden Erfindung erwiesen. Als ganz besonders geeignet haben sich SICPATALK^{®} CBA und SICPATALK^{®} NFB erwiesen, die beide nahezu farblos und daher für einen Betrachter im Wesentlichen unsichtbar sind.

Als weitere geeignete IR-Substanzen können beispielhaft genannt werden LUMOGEN-S von BASF Corporation, 100 Park Ave., Florham Park, NJ 07932, die in GB 2 168 372 offenbarten IR-absorbierenden Materialien, die im sichtbaren Bereich des elektromagnetischen Spektrums unsichtbar oder transparent sind, und die in US 6,926,764 offenbarten IR-Markierungsstoffe. Bei diesen IR-Markierungsstoffen handelt es sich um substituierte Phthalocyanine, Naphthalocyaline, Metall enthaltende Phthalocyanine oder poly-substituierte Phthalocyanine. Bevorzugt sind Thiophenol-substituierte Kupfer-Phthalocyanine, insbesondere para-Toluolthiol-persubstituierte Kupfer-Phthalocyanine.

Die Art der Auftragung der IR-Substanzen ist prinzipiell nicht in irgendeiner Weise beschränkt, erfolgt aber bevorzugt durch Formulierung als Drucktinten, wobei die Tinten besonders bevorzugt im Intaglio-Druckverfahren aufgebracht werden. Das Intaglio-Druckverfahren hat den Vorteil, dass Tinten mit hohem Feststoffgehalt verwendet werden können. Dies erlaubt die Verwendung von IR-Substanzen, die nur schwache IR-Absorptionen im gewünschten Bereich auf-weisen, da sie in hoher Konzentration eingesetzt werden können und somit ausreichend starke Signale erzeugen.

Geeignete Konzentrationen an IR-Substanz liegen im Bereich von 5 bis 70 Gew.%, bevorzugt 10 bis 50 Gew.%, und besonders bevorzugt 20 bis 50 Gew.%, bezogen auf das Gewicht der Tinte insgesamt. Im Übrigen können die üblichen Drucktinten-Bestandteile, insbesondere Intagliodrucktinten-Bestandteile, die einem Fachmann bekannt sind, verwendet werden.

Bei einer Aufbringung der IR-Substanzen im Intaglio-Druckverfahren sollte darauf geachtet werden, dass die Partikelgrößen im Mittel 50 µm, bevorzugt 20 µm, und besonders bevorzugt 10 µm nicht überschreiten. Es sollten keinerlei Partikel mit einer Größe von mehr als 100 µm vorhanden sein, da derartige Partikel aus der Gravur der Druckplatte herausgewischt werden können.

Die erfindungsgemäße Multicodierung unter Verwendung von mindestens zwei verschiedenen IR-Substanzen (Substanzen, die im IR-Bereich absorbieren, aber bei verschiedenen Wellenlängen bzw. in verschiedenen Wellenlängenbereichen) kann grundsätzlich bei jeder Art von Sicherheitselement angewendet werden, die in dem betreffenden IR-Wellenlängenbereich ausreichend transparent sind, um eine Detektion der IR-Substanzen zu erlauben, aber besonders vorteilhaft ist sie bei solchen Sicherheitselementen, bei denen visuell deutlich wahrnehmbare Substanzen, wie beispielsweise stark farbige Substanzen, und/oder magnetische Substanzen nicht angewendet werden können. Dies sind insbesondere Sicherheitselemente mit optisch variablen Sicherheitsmerkmalen, wozu beispielsweise Moire-Magnifier gehören.

Moire-Magnifier sind mehrschichtige Aufbauten, die eine fokussierende Schicht wie eine Linsenanordnung, eine Bildschicht mit einer Anordnung von Bildelementen, und typischerweise auch eine Abstandhalterschicht zwischen der Linsenschicht und der Bildschicht umfassen. Die Bildelemente werden bei Betrachtung durch die Linsen vergrößert oder in anderer Weise optisch verändert. Weitere Funktionsschichten und/oder Hilfsschichten können zusätzlich vorhanden sein. Aufbau, Materialien und Herstellung von Sicherheitselementen mit optisch variablen Sicherheitsmerkmalen wie linsenbasierten Sicherheitsmerkmalen sind einem Fachmann bekannt. Diesbezüglich wird verwiesen auf die Erläuterungen in den Druckschriften WO 2006/087138 A1, EP 2 853 411 A1, WO 2017/097430 A1 und WO 2018/072881 A2.

Andere optisch variable Sicherheitsmerkmale, mit denen die erfindungsgemäße Multicodierung besonders vorteilhaft kombiniert werden kann, sind beispielsweise Hologramme und Dünnschichtelemente. Auch mit transparenten Flüssigkristallschichten kann die erfindungsgemäße Multicodierung vorteilhaft kombiniert werden.

Als spezielles Beispiel sind sogenannte LEAD (Longlasting Economical Anticopy Device)-Sicherheitselemente zu erwähnen. Diese Sicherheitselemente weisen auf einer Trägerfolie Funktionsschichten wie eine Prägelackschicht mit einem holographischen Sicherheitsmerkmal, metallisierte Schichten mit farbigen oder fluoreszierenden Aufdrucken, Schichten mit im Durchlicht erkennbaren Motiven, etc. auf. Dieser Funktionsschicht-Aufbau umfasst auch Hilfsschichten wie Druckannahme-, Haftvermittler- oder Schutzschichten. LEAD-Sicherheitselemente sind als T-LEAD-Sicherheitselemente und als L-LEAD-Sicherheitselemente verfügbar. T-LEAD-Sicherheitselemente sind als Transferelemente ausgebildet, d.h. eine Transferfolie wird nach der Übertragung auf das Wertdokument abgezogen. L-LEAD-Sicherheitselemente enthalten eine zumindest im Wellenlängenbereich des sichtbaren Lichts transparente Folie, die im Sicherheitselement-Aufbau verbleibt. L-LEAD-Sicherheitselemente werden bevorzugt zur Abdeckung von durchgehenden Öffnungen in Wertdokumenten verwendet.

Die erfindungsgemäße Multicodierung ist auch zur Anwendung in derart vielschichtigen Sicherheitselementen geeignet. Es muss lediglich darauf geachtet werden, dass die IR-Substanzen in einer Schicht vorgesehen werden, die nicht von IR-absorbierenden Materialien bedeckt wird. Generell gilt für alle Sicherheitselemente, die eine erfindungsgemäße Multicodierung aufweisen, dass die verwendeten Materialien im Detektions-Wellenlängenbereich der Multicodierung für die Detektionswellenlängen transparent sein müssen. Eine mangelnde Transparenz bestimmter Schichten für die Detektionswellenlängen kann jedoch auch bewusst genutzt werden, um bestimmte Teile des Codes nur unter jeweils definierten Bedingungen erkennbar zu machen. Beispielsweise könnte ein Teil des Codes nur bei Prüfung an einer der Oberflächen eines Wertdokuments erkennbar sein, während der andere Teil des Codes nur bei Prüfung an der anderen Oberfläche des Wertdokuments detektiert werden kann.

Sicherheitselemente sind flächige Materialien. Sie können ein oder mehrere optisch variable Sicherheitsmerkmale aufweisen, wobei sich ein optisch variables Sicherheitsmerkmal über einen Teil der Fläche des Sicherheitselements oder über die gesamte Fläche des Sicherheitselements erstrecken kann. Analoges gilt für das maschinenlesbare Sicherheitsmerkmal. Es erstreckt sich ebenfalls über einen Teil der Fläche oder über die gesamte Fläche des Sicherheitselements, wobei der Erstreckungsbereich des maschinenlesbaren Sicherheitsmerkmals im Folgenden als der "Codierungsbereich" bezeichnet wird, während der Erstreckungsbereich des optisch variablen Sicherheitsmerkmals im Folgenden als "optisch variabler Bereich" bezeichnet wird.

Der Codierungsbereich und der optisch variable Bereich sind so angeordnet, dass sie einander, bei Betrachtung in Aufsicht auf das Sicherheitselement, zumindest teilweise überlappen. Sie können alternativ auch vollständig oder zumindest weitgehend deckungsgleich angeordnet sein.

Zur Erzielung möglichst vielfältiger Codierungsvarianten ist erfindungsgemäß vorgesehen, den Codierungsbereich verschiedenartig zu strukturieren. Dadurch ergeben sich zahlreiche Codierungsmöglichkeiten, deren Anzahl noch weiter erhöht werden kann durch Variationen im Bereich der IR-Substanzen und/oder Verwendung weiterer Substanzen oder geeigneter Drucktechniken, um einzelne Bereiche weiter zu strukturieren.

Im Folgenden werden einige Gestaltungsvarianten des Codierungsbereichs beispielhaft aufgeführt:
Eine der IR-Substanzen (eine erste IR-Substanz) befindet sich in einem ersten Flächenbereich des Sicherheitselements und eine weitere IR-Substanz (eine zweite IR-Substanz) befindet sich in einem zweiten Flächenbereich des Sicherheitselements, wobei der erste Flächenbereich und der zweite Flächenbereich nicht identisch sind.

Der erste Flächenbereich und/ oder der zweite Flächenbereich können in Teilbereiche unterteilt sein.

Der erste Flächenbereich und der zweite Flächenbereich bzw. Teilbereiche davon können gleiche oder verschiedene Abmessungen sowie gleiche oder verschiedene geometrische Formen aufweisen.

Der erste Flächenbereich und der zweite Flächenbereich oder Teilbereiche davon können aneinander angrenzen oder voneinander beabstandet sein, insbesondere durch Bereiche ohne IR-Substanz voneinander getrennt sein.

Teilbereiche des ersten Flächenbereichs und des zweiten Flächenbereichs können streng alternierend angeordnet sein, oder es können Teilbereiche desselben Flächenbereichs aufeinander folgen.

Die Zahl der Codierungsmöglichkeiten kann weiter erhöht werden, indem drei oder mehr verschiedene IR-Substanzen verwendet werden, oder indem zusätzlich zu den IR-Substanzen eine oder mehrere UV-absorbierende Substanzen verwendet werden, oder indem zwei oder mehr IR-Substanzen innerhalb eines Flächenbereichs oder eines Teilbereichs eines Flächenbereichs gemischt werden, oder indem Flächenbereiche oder Teilbereiche von Flächenbereichen einander überlappend angeordnet werden, oder indem Flächenbereiche oder Teilbereiche von Flächenbereichen mit einer ungleichmäßigen Verteilung der IR-Substanz(en) ausgestattet werden, oder indem bestimmte Flächenbereiche oder Teilbereiche von Flächenbereichen mit einer IR-absorbierenden Beschichtung ausgestattet werden.

Selbstverständlich ist es auch möglich, zwei oder mehr der oben genannten Maßnahmen in Kombination durchzuführen.

Bereiche mit einer ungleichmäßigen Verteilung der IR-Substanz sind beispielsweise erhältlich durch Aufdrucken der IR-Substanz mittels einer Druckplatte mit Bereichen unterschiedlicher Gravurtiefe. Bereiche mit tieferer Gravur nehmen mehr Tinte mit IR-absorbierender Substanz auf und übertragen sie auf das Sicherheitselement.

Hinsichtlich der Anordnung des maschinenlesbaren Sicherheitsmerkmals im vertikalen Schichtaufbau eines Sicherheitselements sind ebenfalls mehrere Varianten möglich.

Zum einen kann die Codierung entweder in einer oder in mehreren Schichten des Sicherheitselements vorgesehen werden, und zwar entweder in einer separaten Codierungsschicht bzw. in separaten Codierungsschichten, die ausschließlich der Codierung dienen, oder in einer oder in mehreren Schichten des Sicherheitselements, die auch noch einem anderen Zweck dienen, beispielsweise in einer Klebstoffschicht, in einer Prägelackschicht, oder in einer Schutzlackschicht.

Zum anderen können die erste und die zweite IR-Substanz entweder beide an der Vorderseite des Sicherheitselements oder beide an der Rückseite des Sicherheitselements oder eine der IR-Substanzen an der Vorderseite des Sicherheitselements und die andere der IR-Substanzen an der Rückseite des Sicherheitselements vorgesehen werden. Als Vorderseite eines Sicherheitselements wird die Oberfläche des Sicherheitselements betrachtet, an der der optisch variable Effekt des optisch variablen Sicherheitsmerkmals am besten erkennbar ist. Die Rückseite eines Sicherheitselements ist dementsprechend die der Vorderseite entgegengesetzte Oberfläche des Sicherheitselements.

Die Anbringung des maschinenlesbaren Codes an der Vorderseite oder der Rückseite eines Sicherheitselements ist nicht so zu verstehen, dass sich die codierenden Substanzen notwendigerweise auf einer Oberfläche des Sicherheitselements befinden müssen. Sie können sich auch innerhalb des Schichtaufbaus des Sicherheitselements befinden, jedoch näher an der Vorderseite oder näher an der Rückseite, sodass ihre Detektion besser von der Vorderseite her oder besser von der Rückseite her gelingt.

Ob der komplette maschinenlesbare Code an einer Seite des Sicherheitselements detektiert werden kann oder ob an jeder Seite des Sicherheitselements nur jeweils ein Teil des maschinenlesbaren Codes detektiert werden kann, ist steuerbar durch die Anordnung der IR-Substanzen im Sicherheitselement sowie durch die Transparenz der Materialien, die die Detektionsstrahlung durchdringen muss.

Die Erfindung wird nachfolgend anhand von Zeichnungen näher erläutert. Die Figuren stellen jeweils beispielhafte Ausführungsformen dar, die keinesfalls als die Erfindung in irgendeiner Weise beschränkend verstanden werden sollen. Außerdem sind die Figuren lediglich schematische Darstellungen, die die realen Proportionen nicht wiederspiegeln, sondern nur der Veranschaulichung dienen. Es sind jeweils nur die zum Verständnis der Erfindung wesentlichen Merkmale dargestellt und es versteht sich, dass bei jeder Ausführungsform weitere Merkmale vorhanden sein können. Außerdem können Merkmale, die in verschiedenen Figuren dargestellt sind, miteinander kombiniert vorliegen.

Gleiche Bezugsziffern bezeichnen jeweils gleiche oder ähnliche Elemente.

Es zeigen:
Fig. 1 eine Ausführungsform eines erfindungsgemäßen Wertdokuments in Aufsicht,
Fig. 2 ein Sicherheitselement mit optisch variablem Sicherheitsmerkmal gemäß Stand der Technik im Querschnitt,
Figuren 3A und 3B Codierungsbereiche von Sicherheitselementen (Streifen) in Aufsicht, die nicht unter den Umfang der beigefügten Ansprüche fallen;
Figur 3C eine Ausführungsform eines Codierungsbereichs eines erfindungsgemäßen Sicherheitselements (Patch) in Aufsicht.

Fig. 1 zeigt ein erfindungsgemäßes Wertdokument 1 in Aufsicht auf eine Oberfläche 6 des Wertdokuments. Das dargestellte Wertdokument 1 weist vier erfindungsgemäße Sicherheitselemente auf, einen Pendelsicherheitsfaden 2, einen Fenstersicherheitsfaden 3, einen Folienstreifen 4 und einen Folienpatch 5. Der Pendelsicherheitsfaden 2 ist so in das Wertdokument 1 eingebracht, dass er zum Teil an der einen Oberfläche des Wertdokuments und zum Teil an der anderen Oberfläche des Wertdokuments sichtbar ist. In Fig. 1 sind die an der dargestellten Oberfläche 6 (im Folgenden als Oberseite bezeichnet) sichtbaren Bereiche mit dem Bezugszeichen 2' bezeichnet, während die an der entgegengesetzten Oberfläche (im Folgenden als Unterseite des Wertdokuments bezeichnet) sichtbaren Bereiche mit dem Bezugszeichen 2" bezeichnet sind. Der Fenstersicherheitsfaden 3 besitzt an der Oberseite 6 des Wertdokuments sichtbare Bereiche 3' sowie in das Wertdokumentsubstrat eingebettete Bereiche 3". Der Folienstreifen 4 ist vollständig an der Oberseite 6 des Wertdokuments angebracht und deckt eine Öffnung 8 ab, die vollständig durch das Wertdokumentsubstrat hindurchgeht. Auch der Folienpatch 5 ist vollständig an der Oberseite 6 des Wertdokuments 1 angebracht, beispielsweise aufgeklebt.

Jedes der Sicherheitselemente 2, 3, 4 und 5 kann mit einer Kombination aus einem optisch variablen Sicherheitsmerkmal und einem maschinenlesbaren Sicherheitsmerkmal, das auf die erfindungsgemäße Weise einen Code bildet, ausgestattet sein. In der dargestellten Ausführungsform ist der Folienpatch 5 mit einem optisch variablen Sicherheitsmerkmal 9, beispielsweise einen Moire-Magnifier, ausgestattet. Ein in der Figur nicht dargestelltes maschinenlesbares Sicherheitsmerkmal ist so in dem Folienpatch 5 angeordnet, dass es das optisch variable Sicherheitsmerkmal 9 zumindest teilweise überlappt.

Optisch variable Sicherheitsmerkmale werden gerne über durch das Wertdokument hindurchgehenden Öffnungen wie der dargestellten Öffnung 8 angeordnet. Sie können so sowohl im Auflicht als auch im Durchlicht betrachtet werden, wobei je nach optisch variablem Sicherheitsmerkmal für einen Betrachter unterschiedliche Darstellungen erkennbar sein können. Bei einer Betrachtung eines optisch variablen Sicherheitsmerkmals im Durchlicht können sich zusätzliche Sicherheitsmerkmale, die das optisch variable Sicherheitsmerkmal überlagern, besonders störend auf dessen Erscheinungsbild auswirken. Die erfindungsgemäße Codierung bleibt einem Betrachter jedoch selbst bei Betrachtung im Durchlicht verborgen.

Bei dem Pendelsicherheitsfaden 2 und dem Fenstersicherheitsfaden 3 befindet sich das optisch variable Sicherheitsmerkmal entweder in den an der Oberseite 6 des Wertdokuments sichtbaren Bereichen 2' oder den an der Unterseite 7 des Wertdokuments sichtbaren Bereichen 2" des Pendelsicherheitsfadens bzw. in den Bereichen 3' des Fenstersicherheitsfadens. Das maschinenlesbare Sicherheitsmerkmal befindet sich mindestens zum Teil ebenfalls in diesen Bereichen, kann sich aber auch in Bereiche hinein erstrecken, in denen sich kein optisch variables Sicherheitsmerkmal befindet, beispielsweise auch in die in das Wertdokumentsubstrat eingebetteten Bereiche 3" des Fenstersicherheitsfadens. Es muss jedoch darauf geachtet werden, dass die Detektierbarkeit der IR-Substanzen gewährleistet ist, d.h. im Falle einer Einbettung muss das Wertdokumentsubstrat im Absorptionsbereich der IR-Substanzen ausreichend transparent sein.

Fig. 2 zeigt ein Sicherheitselement mit optisch variablem Sicherheitsmerkmal gemäß Stand der Technik im Querschnitt. Dargestellt ist ein Querschnitt durch einen Folienpatch 5, wie in Fig. 1 gezeigt, genauer ein Querschnitt durch einen Teilbereich 5' entlang der Linie A-A', jedoch ohne erfindungsgemäßes maschinenlesbares Sicherheitsmerkmal. Das Sicherheitselement 5 gemäß Stand der Technik ist ein Moire-Magnifier mit einer Schicht aus Mikrolinsen 11, einer Bildschicht 13, einer Abstandhalterschicht 12 zwischen der Bildschicht 13 und den Mikrolinsen 11, einer Funktionsschicht 15, die beispielsweise ein magnetisches Sicherheitsmerkmal enthalten kann, und einer Klebstoffschicht 16 zur Anbringung an einem Wertdokument. Die Bildschicht 13 besteht in der dargestellten Ausführungsform aus einem Prägelack, in den Mikrovertiefungen eingeprägt sind. Diese Mikrovertiefungen sind mit einer farbigen Substanz gefüllt und bilden die Bildelemente 14, sogenannte Microimages. Die Mikrolinsen 11 und die Microimages 14 bilden jeweils eine zweidimensionale Anordnung. Die Microimages 14 werden bei Betrachtung durch die Mikrolinsen 11 vergrößert oder in anderer Weise optisch verändert. Die Bildschicht 13 sowie die Schicht mit den fokussierenden Elementen 11 bilden zusammen das optisch variable Sicherheitsmerkmal.

Erfindungsgemäße Sicherheitselemente unterscheiden sich von den Sicherheitselementen des Stands der Technik, wie dem in Fig. 2 dargestellten Sicherheitselement, dadurch, dass sie zusätzlich zu dem optisch variablen Sicherheitsmerkmal ein bestimmtes maschinenlesbares Sicherheitsmerkmal aufweisen, das einen Code bildet, und das (in Aufsicht auf das Sicherheitselement betrachtet) das optisch variable Sicherheitsmerkmal zumindest teilweise überlappt. Erfindungsgemäß ist das maschinenlesbare Sicherheitsmerkmal eine Kombination von mindestens zwei Substanzen, die beide im IR-Wellenlängenbereich absorbieren, jedoch in unterschiedlicher Weise, sodass sie maschinell voneinander unterschieden werden können. Diese IR-Substanzen werden erfindungsgemäß strukturiert angeordnet, sodass ein maschinenlesbarer Code gebildet wird.

Die Figuren 3A und 3B zeigen jeweils Aufsichten auf das maschinenlesbare Sicherheitsmerkmal von Sicherheitselementen in Form von Folienstreifen, die nicht unter den Umfang der beigefügten Ansprüche fallen. In den dargestellten Vergleichsbeispielen erstreckt sich der maschinenlesbare Code im Wesentlichen über die gesamte Fläche des Sicherheitselements, d.h. das maschinenlesbare Sicherheitsmerkmal nimmt im Wesentlichen die gesamte Fläche des Sicherheitselements ein. Dies ist nicht notwendigerweise der Fall. Vielmehr kann sich der Codierungsbereich auch nur über einen Teil der Fläche des Sicherheitselements erstrecken. Analoges gilt für das optisch variable Sicherheitsmerkmal, dessen Erstreckungsbereich den optisch variablen Bereich darstellt. In typischen Folien-Sicherheitselementen erstrecken sich die optisch variablen Sicherheitsmerkmale meist über einen wesentlich kleineren Bereich als die maschinenlesbaren Sicherheitsmerkmale. Wegen des relativ großen Platzbedarfs maschinenlesbarer Sicherheitsmerkmale ist eine Überlappung zwischen optisch variablem Sicherheitsmerkmal und maschinenlesbarem Sicherheitsmerkmal kaum zu vermeiden.

Fig. 3A stellt eine einfache Ausführungsform eines nicht erfindungsgemäßen maschinenlesbaren Sicherheitsmerkmals dar. Der Codierungsbereich 10 besteht aus einem ersten Flächenbereich 21, in dem sich die erste IR-Substanz befindet, einem zweiten Flächenbereich 22, in dem sich die zweite IR-Substanz befindet, und einem dritten Flächenbereich 23 ohne IR-Substanz, der den ersten Flächenbereich 21 und den zweiten Flächenbereich 22 voneinander trennt. Alle Flächenbereiche erstrecken sich über die gesamte Länge und einen Teil der Breite des Sicherheitselement-Streifens und sind in sich unstrukturiert.

Eine komplexere Strukturierungsvariante ist in Fig. 3B dargestellt (Fig. 3B fällt nicht unter den Umfang der beigefügten Ansprüche). Hier ist der erste Flächenbereich, in dem sich die erste IR-Substanz befindet, in Teilbereiche 31, 32, 33, 34, 35 und 36 unterteilt, und der zweite Flächenbereich, in dem sich die zweite IR-Substanz befindet, ist in Teilbereiche 41, 42, 43, 44, 45 und 46 unterteilt. Die einzelnen Teilbereiche sind jeweils abwechselnd angeordnet, wobei sie teilweise durch IR-Substanz-freie Bereiche voneinander getrennt werden. Die Teilbereiche 43 und 33 grenzen unmittelbar aneinander an, ebenso wie die Teilbereiche 45, 36, 46. Außerdem gibt es einen Bereich 25, in dem der Teilbereich 35 des ersten Flächenbereichs und der Teilbereich 45 des zweiten Flächenbereichs einander überlappend angeordnet sind. Ein derartiger Überlappungsbereich 25 kann beispielsweise durch Überdrucken des Teilbereichs 35 mit dem Teilbereich 45 ausgebildet werden.

In der in Fig. 3C dargestellten, erfindungsgemäßen Ausführungsform des Codierungsbereichs 10 ist der erste Flächenbereich mit der ersten IR-Substanz in Teilbereiche 31, 32 unterteilt, und der zweite Flächenbereich mit der zweiten IR-Substanz ist in Teilbereiche 41, 42, 43 unterteilt. Zusätzlich gibt es einen Flächenbereich 24, in dem ein Gemisch aus der ersten IR-Substanz und der zweiten IR-Substanz vorliegt. Die IR-Substanz enthaltenden Bereiche haben jeweils die Form mehr oder weniger breiter Streifen, die sich quer zur Längsachse des Sicherheitselements erstrecken. Die Bereiche, die IR-Substanz enthalten, werden durch die Bereiche 51, 52, 53, 54, 55, die keine IR-Substanz enthalten, voneinander getrennt.

Die Erfindung wurde vorstehend am Beispiel von Sicherheitselementen mit Mikrolinsen-Anordnungen beschrieben. Es versteht sich jedoch, dass die erfindungsgemäße Multicodierung auf der Basis von IR-Substanzen für jede Art von Sicherheitselement bzw. Wertdokument geeignet ist, sofern darauf geachtet wird, dass in den Bereichen, die für eine Detektion der IR-Substanzen zugänglich sein müssen, keine Materialien verwendet werden, welche die zu messenden Intensitäten zu sehr abschwächen. Dies kann in der Regel leicht dadurch erreicht werden, indem die IR-Substanzen in oberflächennahen Bereichen eines Sicherheitselements vorgesehen werden. "Kritische" Bestandteile eines Sicherheitselements, wozu insbesondere Metallisierungen gehören, die in vielen Sicherheitsmerkmalen vorhanden sind, beispielsweise in Hologrammen und Dünnschichtelementen, wirken sich nicht negativ auf die Detektierbarkeit der erfindungsgemäßen Multicodierung aus, wenn die codierenden IR-Substanzen so im Schichtaufbau eines Sicherheitselements angeordnet werden, dass bei der Detektion keiner der kritischen Bestandteile des Sicherheitselements im Strahlengang liegt.

Die erfindungsgemäße Multicodierung ist für Sicherheitselemente und Wertdokumente mit Substraten aus Polymermaterialien sowie auf der Basis von Papier, und auch für Hybrid-Substrate (z.B. Folie/Papier/Folie-Verbundsubstrate oder Papier/Folie/Papier-Verbundsubstrate) geeignet. Sie ermöglicht nicht nur eine zuverlässige Echtheitsprüfung der damit ausgestatteten Wertdokumente, sondern auch eine Denominationserkennung von Banknoten. Außerdem wird durch die Verwendung mehrerer IR-Substanzen, die zudem an ganz bestimmten Stellen und in einem ganz bestimmten Muster aufgebracht werden müssen, ein hoher Grad an Fälschungssicherheit erreicht. Insbesondere Überlappungsbereiche der IR-absorbierenden Substanzen sind für einen Fälscher nur schwierig als solche zu erkennen und daher besonders schwierig nachzuahmen. Schon allein dadurch, dass die erfindungsgemäße Multicodierung im sichtbaren Licht praktisch nicht erkennbar ist, wird ein gewisses Maß an Fälschungssicherheit erreicht, da ein potentieller Fälscher davon ausgeht, dass die Echtheitssicherung durch das sichtbare Sicherheitselement gewährleistet werden soll, dessen Erscheinungsbild durch die erfindungsgemäße Multicodierung nicht beeinflusst wird.

## Patentansprüche

1. Sicherheitselement (2, 3, 4, 5) mit einem optisch variablen Sicherheitsmerkmal und einem maschinenlesbaren Sicherheitsmerkmal, die zumindest teilweise übereinander angeordnet sind, wobei
das Sicherheitselement (2, 3, 4, 5) zumindest im Bereich des optisch variablen Sicherheitsmerkmals für Wellenlängen des sichtbaren Lichts transparent oder transluzent ist und
das maschinenlesbare Sicherheitsmerkmal einen Code bildet und eine Kombination von mindestens zwei verschiedenen Substanzen ist, einer ersten IR-Substanz und einer zweiten IR-Substanz, wobei
die erste IR-Substanz in einem ersten Flächenbereich (31, 32) des Sicherheitselements (2, 3, 4, 5) angeordnet ist und die zweite IR-Substanz in einem von dem ersten Flächenbereich verschiedenen zweiten Flächenbereich (41, 42, 43) des Sicherheitselements (2, 3, 4, 5) angeordnet ist, und
die erste IR-Substanz in einem ersten IR-Wellenlängenbereich absorbiert und die zweite IR-Substanz in einem zweiten IR-Wellenlängenbereich absorbiert, der von dem ersten IR-Wellenlängenbereich maschinell unterscheidbar ist,
**dadurch gekennzeichnet, dass**
das Sicherheitselement (2, 3, 4, 5) mindestens einen Flächenbereich (24) aufweist, in dem die erste IR-Substanz und die zweite IR-Substanz in Form eines Gemisches vorliegen.

2. Sicherheitselement (2, 3, 4, 5) nach Anspruch 1, **dadurch gekennzeichnet, dass** der erste Flächenbereich (31, 32) und der zweite Flächenbereich (41, 42, 43) einander in mindestens einem Überlappungsbereich überlappen.

3. Sicherheitselement (2, 3, 4, 5) nach Anspruch 1 oder 2, **dadurch gekennzeichnet, dass** es mindestens eine im UV-Wellenlängenbereich absorbierende Substanz aufweist.

4. Sicherheitselement (2, 3, 4, 5) nach einem der Ansprüche 1 bis 3, **dadurch gekennzeichnet, dass** die erste IR-Substanz und die zweite IR-Substanz beide nahe an der vorderseitigen Oberfläche des Sicherheitselements angeordnet sind.

5. Sicherheitselement (2, 3, 4, 5) nach einem der Ansprüche 1 bis 3, **dadurch gekennzeichnet, dass** die erste IR-Substanz und die zweite IR-Substanz beide nahe an der rückseitigen Oberfläche des Sicherheitselements angeordnet sind.

6. Sicherheitselement (2, 3, 4, 5) nach einem der Ansprüche 1 bis 3, **dadurch gekennzeichnet, dass** die erste IR-Substanz nahe an der vorderseitigen Oberfläche des Sicherheitselements angeordnet ist, und die zweite IR-Substanz nahe an der rückseitigen Oberfläche des Sicherheitselements angeordnet ist.

7. Sicherheitselement (2, 3, 4, 5) nach einem der Ansprüche 1 bis 6, **dadurch gekennzeichnet, dass** es einen Schichtaufbau mit mehreren Schichten aufweist, wobei die erste IR-Substanz und die zweite IR-Substanz in der gleichen Schicht oder in verschiedenen Schichten des Schichtaufbaus angeordnet sind.

8. Sicherheitselement (2, 3, 4, 5) nach einem der Ansprüche 1 bis 7, **dadurch gekennzeichnet, dass** der erste Flächenbereich (31, 32) und/oder der zweite Flächenbereich (41, 42, 43) in mindestens zwei Teilbereiche unterteilt ist, wobei die IR-Absorptionsintensität von mindestens zwei Teilbereichen des ersten Flächenbereichs und/oder von mindestens zwei Teilbereichen des zweiten Flächenbereichs verschieden ist.

9. Sicherheitselement (2, 3, 4, 5) nach einem der Ansprüche 1 bis 8, **dadurch gekennzeichnet, dass** der erste Flächenbereich (31, 32) und/oder der zweite Flächenbereich (41, 42, 43) in mindestens zwei Teilbereiche unterteilt ist, wobei die IR-Absorptionsintensität innerhalb mindestens eines Teilbereichs ortsabhängig variiert.

10. Sicherheitselement (2, 3, 4, 5) nach einem der Ansprüche 1 bis 9, **dadurch gekennzeichnet, dass** die erste IR-Substanz und/oder die zweite IR-Substanz eine Eisen(II)- oder eine Kupfer(II)-Verbindung ist.

11. Sicherheitselement (2, 3, 4, 5) nach einem der Ansprüche 1 bis 10, **dadurch gekennzeichnet, dass** der erste Flächenbereich (31, 32) mit der ersten IR-Substanz und/oder der zweite Flächenbereich (41, 42, 43) mit der zweiten IR-Substanz unter Verwendung einer Drucktinte erzeugt wurde, die ausgewählt ist aus SICPTALK^{®}CBA-, NFB-, ETM- und SEN/SEL-Drucktinten.

12. Sicherheitselement (2, 3, 4, 5) nach einem der Ansprüche 1 bis 11, **dadurch gekennzeichnet, dass** das optisch variable Sicherheitsmerkmal ein Moire-Magnifier ist.

13. Sicherheitselement nach einem der Ansprüche 1 bis 12, **dadurch gekennzeichnet, dass** es ein Sicherheitsfaden (2, 3), ein Sicherheitsstreifen (4), ein Folienpatch (5) oder ein eigenständiges Wertdokument (1) ist.

14. Wertdokument (1), wie Banknote, Ausweisdokument, Kreditkarte oder Urkunde, **dadurch gekennzeichnet, dass** es mit einem Sicherheitselement (2, 3, 4, 5) nach einem der Ansprüche 1 bis 13 ausgestattet ist.

## Claims

1. Security element (2, 3, 4, 5) with an optically variable security feature and a machine-readable security feature, which are arranged at least partially one above the other, wherein
the security element (2, 3, 4, 5) is transparent or translucent at least in the region of the optically variable security feature for wavelengths of visible light and
the machine-readable security feature forms a code and is a combination of at least two different substances, a first IR substance and a second IR substance, wherein
the first IR substance is arranged in a first surface area (31, 32) of the security element (2, 3, 4, 5) and the second IR substance is arranged in a second surface area (41, 42, 43) of the security element (2, 3, 4, 5) which is different from the first surface area, and
the first IR substance absorbs in a first IR wavelength range and the second IR substance absorbs in a second IR wavelength range which is automatically distinguishable from the first IR wavelength range, **characterized in that**
the security element (2, 3, 4, 5) has at least one surface area (24) in which the first IR substance and the second IR substance are present in the form of a mixture.

2. Security element (2, 3, 4, 5) according to claim 1, **characterized in that** the first surface area (31, 32) and the second surface area (41, 42, 43) overlap each other in at least one overlapping region.

3. Security element (2, 3, 4, 5) according to claim 1 or 2, **characterized in that** it has at least one substance absorbing in the UV wavelength range.

4. Security element (2, 3, 4, 5) according to one of claims 1 to 3, **characterized in that** the first IR substance and the second IR substance are both arranged close to the front face surface of the security element.

5. Security element (2, 3, 4, 5) according to one of claims 1 to 3, **characterized in that** the first IR substance and the second IR substance are both arranged close to the rear face surface of the security element.

6. Security element (2, 3, 4, 5) according to one of claims 1 to 3, **characterized in that** the first IR substance is arranged close to the front face surface of the security element, and the second IR substance is arranged close to the rear face surface of the security element.

7. Security element (2, 3, 4, 5) according to one of claims 1 to 6, **characterized in that** it has a layered structure with several layers, wherein the first IR substance and the second IR substance are arranged in the same layer or in different layers of the layered structure.

8. Security element (2, 3, 4, 5) according to one of claims 1 to 7, **characterized in that** the first surface area (31, 32) and/or the second surface area (41, 42, 43) is divided into at least two partial regions, wherein the IR absorption intensity of at least two partial regions of the first surface area and/or of at least two partial regions of the second surface area is different.

9. Security element (2, 3, 4, 5) according to one of claims 1 to 8, **characterized in that** the first surface area (31, 32) and/or the second surface area (41, 42, 43) is divided into at least two partial regions, wherein the IR absorption intensity varies depending on the location within at least one partial region.

10. Security element (2, 3, 4, 5) according to one of claims 1 to 9, **characterized in that** the first IR substance and/or the second IR substance is an iron(II) compound or a copper(II) compound.

11. Security element (2, 3, 4, 5) according to one of claims 1 to 10, **characterized in that** the first surface area (31, 32) was generated with the first IR substance and/or the second surface area (41, 42, 43) was produced with the second IR substance using a printing ink which is selected from SICPTALK^{®} CBA, NFB, ETM, and SEN/SEL printing inks.

12. Security element (2, 3, 4, 5) according to one of claims 1 to 11, **characterized in that** the optically variable security feature is a moire magnifier.

13. Security element according to one of claims 1 to 12, **characterized in that** it is a security thread (2, 3), a security strip (4), a foil patch (5), or an independent security document (1) .

14. Security document (1), such as a banknote, identity document, credit card, or deed, **characterized in that** it is provided with a security element (2, 3, 4, 5) according to one of claims 1 to 13.

## Revendications

1. Élément de sécurité (2, 3, 4, 5) comportant une caractéristique de sécurité optiquement variable et une caractéristique de sécurité lisible par machine, qui sont au moins partiellement agencées l'une sur l'autre, dans lequel
l'élément de sécurité (2, 3, 4, 5) est transparent ou translucide, au moins dans la zone de la caractéristique de sécurité optiquement variable pour les longueurs d'onde de la lumière visible et
la caractéristique de sécurité lisible par machine forme un code et est une combinaison d'au moins deux substances différentes, une première substance IR et une seconde substance IR, dans lequel
la première substance IR est agencée dans une première zone de surface (31, 32) de l'élément de sécurité (2, 3, 4, 5) et la seconde substance IR est agencée dans une seconde zone de surface (41, 42, 43) différente de la première zone de surface de l'élément de sécurité (2, 3, 4, 5), et
la première substance IR est absorbée dans une première plage de longueurs d'onde IR et la seconde substance IR est absorbée dans une seconde plage de longueurs d'onde IR, qui peut être différenciée mécaniquement de la première plage de longueurs d'onde IR, **caractérisé en ce que**
l'élément de sécurité (2, 3, 4, 5) présente au moins une zone de surface (24), dans laquelle la première substance IR et la seconde substance IR sont présentes sous la forme d'un mélange.

2. Élément de sécurité (2, 3, 4, 5) selon la revendication 1, **caractérisé en ce que** la première zone de surface (31, 32) et la seconde zone de surface (41, 42, 43) se chevauchent dans au moins une zone de chevauchement.

3. Élément de sécurité (2, 3, 4, 5) selon la
revendication 1 ou 2, **caractérisé en ce qu'**il présente au moins une substance absorbante dans la plage de longueurs d'onde UV.

4. Élément de sécurité (2, 3, 4, 5) selon l'une quelconque des revendications 1 à 3, **caractérisé en ce que** la première substance IR et la seconde substance IR sont toutes les deux agencées à proximité de la surface avant de l'élément de sécurité.

5. Élément de sécurité (2, 3, 4, 5) selon l'une quelconque des revendications 1 à 3, **caractérisé en ce que** la première substance IR et la seconde substance IR sont toutes les deux agencées à proximité de la surface arrière de l'élément de sécurité.

6. Élément de sécurité (2, 3, 4, 5) selon l'une quelconque des revendications 1 à 3, **caractérisé en ce que** la première substance IR est agencée à proximité de la surface avant de l'élément de sécurité et la seconde substance IR est agencée à proximité de la surface arrière de l'élément de sécurité.

7. Élément de sécurité (2, 3, 4, 5) selon l'une quelconque des revendications 1 à 6, **caractérisé en ce qu'**il présente une structure en couches comportant plusieurs couches, dans lequel la première substance IR et la seconde substance IR sont agencées dans la même couche ou dans différentes couches de la structure en couches.

8. Élément de sécurité (2, 3, 4, 5) selon l'une quelconque des revendications 1 à 7, **caractérisé en ce que** la première zone de surface (31, 32) et/ou la seconde zone de surface (41, 42, 43) est divisée en au moins deux zones partielles, dans lequel l'intensité d'absorption IR d'au moins deux zones partielles de la première zone de surface et/ou d'au moins deux zones partielles de la seconde zone de surface est différente.

9. Élément de sécurité (2, 3, 4, 5) selon l'une quelconque des revendications 1 à 8, **caractérisé en ce que** la première zone de surface (31, 32) et/ou la seconde zone de surface (41, 42, 43) est divisée en au moins deux zones partielles, dans lequel l'intensité d'absorption IR varie selon l'emplacement à l'intérieur d'au moins une zone partielle.

10. Élément de sécurité (2, 3, 4, 5) selon l'une quelconque des revendications 1 à 9, **caractérisé en ce que** la première substance IR et/ou la seconde substance IR est un composé de fer (II) ou un composé de cuivre (II).

11. Élément de sécurité (2, 3, 4, 5) selon l'une quelconque des revendications 1 à 10, **caractérisé en ce que** la première zone de surface (31, 32) a été créée avec la première substance IR et/ou la seconde zone de surface (41, 42, 43) a été créée avec la seconde substance IR à l'aide d'une encre d'impression choisie parmi les encres d'impression SICPTALK^{®}CBA, NFB, ETM et SEN/SEL.

12. Élément de sécurité (2, 3, 4, 5) selon l'une quelconque des revendications 1 à 11, **caractérisé en ce que** la caractéristique de sécurité optiquement variable est un aimant moiré.

13. Élément de sécurité selon l'une quelconque des revendications 1 à 12, **caractérisé en ce qu'**il s'agit d'un fil de sécurité (2, 3), d'une bande de sécurité (4), d'un timbre en feuille (5) ou d'un document de valeur (1) autonome.

14. Document de valeur (1), tel qu'un billet de banque, un document d'identité, une carte de crédit ou un document officiel, **caractérisé en ce qu'**il est équipé d'un élément de sécurité (2, 3, 4, 5) selon l'une quelconque des revendications 1 à 13.
